# EUROPÄISCHE PATENTSCHRIFT

(11) **EP 1 291 309 B1**
(45) Veröffentlichungstag und Bekanntmachung des Hinweises auf die Patenterteilung: **06.12.2006**
(21) Anmeldenummer: 02019602.8
(22) Anmeldetag: 03.09.2002
(51) Int. Cl.: B65H 18/26, B65H 19/22

(54) **Verfahren und Wickelmaschine zum Aufwickeln einer Materialbahn**
Method and winding machine for winding a material web
Méthode et enrouleuse pour enrouler une bande de matériau

(30) Priorität: 07.09.2001 DE 10144014
(43) Veröffentlichungstag der Anmeldung: 12.03.2003
(73) Patentinhaber: Voith Patent GmbH, 89522 Heidenheim (DE)
(72) Erfinder: Wohlfahrt, Matthias, 89522 Heidenheim (DE); Thomas, Roland, 89522 Heidenheim (DE)

(56) Entgegenhaltungen:
- DE-A- 4 410 959
- DE-A- 4 428 249
- US-A- 5 370 327
- US-A- 5 577 685
- US-A- 5 931 406

## Beschreibung

Die Erfindung betrifft ein Verfahren zum kontinuierlichen Aufwickeln einer Materialbahn, insbesondere Papier- oder Kartonbahn, auf einen Tambour unter Ausbildung einer Wickelrolle.
Sie betrifft ferner eine Wickelmaschine zum kontinuierlichen Aufwickeln einer Materialbahn, insbesondere Papier- oder Kartonbahn, auf einen Tambour unter Ausbildung einer Wickelrolle.

Ein solches Verfahren sowie eine solche Wickelmaschine sind beispielsweise aus der WO 98/52858 und der EP 0 697 006 B1 bekannt. Sie werden beispielsweise am Ende einer der Herstellung oder Veredelung einer Materialbahn dienenden Maschine eingesetzt. Sie können beispielsweise aber auch dazu dienen, eine bereits fertig gewickelte Wickelrolle umzuwickeln. Bei der betreffenden Maschine kann es sich beispielsweise um eine Papiermaschine handeln. Ein weiteres Verfahren sowie eine Wickelmaschine werden in der US 5,577,685 offenbart, die den nächstliegenden Stand der Technik darstellt.

Bei den bekannten Verfahren und Wickelmaschinen der eingangs genannten Art wird der neue, noch leere Tambour häufig in einer Primärlagerung bereitgehalten, mittels der der neue Tambour nach erfolgtem Bahnwechsel entlang einer gekrümmten, bogenartigen Bahn um die Tragtrommelachse verlagert wird. Eine solche Bewegung bringt nun aber die Gefahr einer Verschränkung von Tambour zur Tragtrommel mit sich. So ändert sich während des Abschwenkvorgangs die géometrische Position des Tambours relativ zum Tragtrommelzentrum.

Ziel der Erfindung ist es, ein verbessertes Verfahren sowie eine verbesserte Wickelmaschine der eingangs genannten Art zu schaffen, bei denen die zuvor genannten Nachteile beseitigt sind.

Das zur Lösung dieser Aufgabe vorgeschlagene erfindungsgemäße Verfahren umfasst die folgenden Schritte:
- die Materialbahn wird teilweise über eine Umfangsfläche einer mittels einer ersten Transporteinrichtung verlagerbaren Tragtrommel geführt, die mit der mittels einer zweiten Transporteinrichtung verlagerbaren Wickelrolle in einer durch die Längsachsen der Tragtrommel und der Wickelrolle bestimmten ersten Ebene einen Wickelspalt bildet, wobei die Linienkraft im Wickelspalt über eine entsprechende Verlagerung und Anpressung der mittels einer in der ersten Transporteinrichtung in einem Anpresssystem gelagerten Tragtrommel eingestellt, gesteuert oder geregelt wird ("Hauptwickelphase");
- bei Erreichen eines vorgebbaren Wickelrollendurchmessers wird die relative vertikale Position von Tragtrommel und Wickelrolle durch eine Verlagerung, insbesondere einer vertikalen oder annähernd vertikalen Verlagerung, der ersten, die Tragtrommel lagernden Transporteinrichtung zur Vorbereitung eines Tambourwechsels so verändert, dass eine neue durch die Längsachsen der Tragtrommel und der Wickelrolle bestimmte Ebene entsteht, ein neuer Tambour in einer Halteeinrichtung bereitgestellt und zwischen der Tragtrommel und dem neuen Tambour in einer durch die Längsachsen der Tragtrommel und des neuen Tambours bestimmten zweiten Ebene ein neuer Wickelspalt gebildet, wobei der mit der Wickelrolle gebildete alte Wickelspalt auch während der Überführung der Tragtrommel aus der ersten in die zweite Ebene aufrechterhalten wird;
- die Materialbahn wird mittels zumindest einer Trenneinrichtung getrennt und mit ihrem neuen Bahnanfang auf den neuen Tambour aufgewickelt ("Anwickelphase");
- die alte Wickelrolle wird unter Aufhebung des alten Wickelspalts mittels der zweiten Transporteinrichtung von der Tragtrommel entfernt und aus der zweiten Transporteinrichtung entnommen; und
- nach erfolgtem Anwickeln der neuen Wickelrolle werden die Tragtrommel und die neue Wickelrolle unter Aufrechterhaltung des dazwischen gebildeten Wickelspalts in die erste Ebene vorzugsweise vertikal verlagert und die neue Wickelrolle wird in die zurückgeführte und bereitgestellte zweite Transporteinrichtung eingebracht, wobei die Linienkraft im gebildeten Wickelspalt während der Verlagerung über eine entsprechende Verlagerung und Anpressung der mittels einer in der ersten Transporteinrichtung in einem Anpresssystem gelagerten Tragtrommel eingestellt, gesteuert oder geregelt wird ("Zwischenwickelphase").

Aufgrund dieser Ausgestaltung entsteht der erfindungsgemäße Vorteil, dass auf den Einsatz des bisher vorgesehenen Primärbereichs beziehungsweise der bisher vorgesehenen Primärlagerung für den neuen, noch leeren Tambour gänzlich verzichtet werden kann. Die Gefahr einer Verschränkung von Tambour zur Tragtrommel während der erfindungsgemäßen Verlagerung ist somit nicht mehr gegeben und während des erfindungsgemäßen Abschwenkvorgangs (Bewegungsvorgangs) ändert sich die geometrische Position des Tambours relativ zum Trägtrommelzentrum aufgrund des geringfügigen Durchmesserzuwachses der neuen Wickelrolle lediglich in geringem Maße. Es sind somit die Voraussetzungen für eine optimale Wickelspalt- oder Nippgeometrie geschaffen.

Bei der Verwirklichung des Merkmals, dass der mit der Wickelrolle gebildete alte Wickelspalt auch während der Überführung der Tragtrommel aus der ersten in die zweite Ebene aufrechterhalten wird, kann gänzlich auf ein so genanntes und allseits bekanntes Luftabquetschelement, beispielsweise in der Form einer Bürste oder einer Ausbreitstange, zur Vermeidung von Lufteinschlüssen zwischen den einzelnen Lagen der aufgewickelten Materialbahn verzichtet werden. Die Steuerung oder Regelung der Wickelrolle, des Tambours und der Tragtrommel sowie deren Transporteinrichtungen, insbesondere Primär-Transporteinrichtung, Sekundär-Transporteinrichtung, Bewegungseinrichtung und Anpresssystem (Kraft, Weg, usw.), wird dabei vorzugsweise gemäß der in der europäischen Patentanmeldung EP 1 291 310 A2 offenbarten Erfindung realisiert werden. Der Offenbarungsgehalt dieser europäischen Patentanmeldung wird in genannten Aspekten hiermit zum Gegenstand der vorliegenden Beschreibung gemacht.

Dabei erfolgt die vertikale Bewegung beziehungsweise Verlagerung des neuen Tambours vorzugsweise unter einem Winkel gegenüber der Horizontalen von etwa 60° bis etwa 120° und vorzugsweise von etwa 85° bis etwa 95°.

Gemäß zweier bevorzugter praktischer Ausgestaltungen des erfindungsgemäßen Verfahrens verlaufen die beiden zueinander parallelen Ebenen jeweils zumindest im wesentlichen horizontal oder die beiden zueinander parallelen Ebenen verlaufen jeweils unter einem Winkel von 0° bis 45°, insbesondere von 10° bis 25°, zur Horizontalen.

Die zweite Ebene kann insbesondere oberhalb der ersten Ebene liegen.

Gemäß einer zweckmäßigen praktischen Ausgestaltung des erfindungsgemäßen Verfahrens werden gemeinsam mit der Tragtrommel ein zugeordneter Antrieb, das zugeordnete Anpresssystem, eine Breitstreckwalze, eine Bahntrenn- und Überführeinrichtung und/oder eine Aufnahmevorrichtung für den neuen leeren Tambour vertikal verlagert, wobei die betreffenden Bauelemente vorzugsweise zu einer Baueinheit zusammengefasst sind, die in einer Führung über wenigstens ein Stellglied vertikal verfahrbar ist. Dabei wird zweckmäßigerweise wenigstens ein mechanisches oder hydraulisches Stellglied verwendet.

Vorzugsweise wird bei in der ersten Ebene gebildetem Wickelspalt die Linienkraft im Wickelspalt über eine entsprechende vorzugsweise horizontale Verlagerung und Anpressung der Tragtrommel gesteuert oder geregelt.

Bei in dieser ersten Ebene gebildeten Wickelspalt wird der Durchmesserzuwachs der Wickelrolle vorteilhafterweise über eine entsprechende, in der ersten Ebene erfolgende Verlagerung der Wickelrolle kompensiert.

Während der Überführung der Tragtrommel aus der ersten in die zweite Ebene wird die Richtung der Linienkraft im Wickelspalt vorzugsweise entsprechend variiert.

Während der Überführung der Tragtrommel aus der ersten in die zweite Ebene kann die Linienkraft im Wickelspalt insbesondere über eine entsprechende, vorzugsweise radiale Verlagerung und Anpressung der Tragtrommel gesteuert oder geregelt werden.

Während der Überführung der Tragtrommel aus der ersten in die zweite Ebene wird der Wickelspalt in vorteilhafter Weise über eine entsprechende, vorzugsweise horizontale Verlagerung der Wickelrolle aufrecht erhalten.

Die in die zweite Ebene verlagerte Tragtrommel ist vorzugsweise schräg oberhalb der in der ersten Ebene verbleibenden alten Wickelrolle angeordnet.

Der neue Wickelspalt zischen der in die zweite Ebene verlagerten Tragtrommel und dem in dieser zweiten Ebene bereitgestellten neuen Tambour wird in vorteilhafter Weise über eine in der zweiten Ebene erfolgende Verlagerung der Tragtrommel hergestellt, wobei mit der Tragtrommel gleichzeitig auch die alte Wickelrolle in der ersten Ebene entsprechend verlagert wird. Dabei werden die Tragtrommel und die alte Wickelrolle gemeinsam vorzugsweise soweit verlagert, bis der neue Wickelspalt geschlossen ist.

Während der gemeinsamen Verlagerung von Tragtrommel und alter Wickelrolle kann die Linienkraft im alten Wickelspalt insbesondere über eine entsprechende Verlagerung und Anpressung der alten Wickelrolle gesteuert oder geregelt werden.

Vorzugsweise wird die Tragtrommel in der zweiten Ebene in der einen Richtung um eine vorgebbare Strecke verlagert und die Tragtrommel so an den neuen Tambour angepresst, dass sich im neuen Wickelspalt eine vorgebbare Linienkraft einstellt.

Beim Anwickeln der neuen Wickelrolle in der zweiten Ebene wird die Linienkraft im neuen Wickelspalt vorzugsweise über eine entsprechende Verlagerung und Anpressung der Tragtrommel gesteuert oder geregelt.

Der beim Anwickeln der neuen Wickelrolle in der zweiten Ebene auftretende Durchmesserzuwachs der neuen Wickelrolle kann insbesondere über eine entsprechende Verlagerung der Tragtrommel in der zweiten Ebene kompensiert werden.

Gemäß einer weiteren, rein optionalen Ausgestaltung des erfindungsgemäßen Verfahrens werden die Tragtrommel und die neue Wickelrolle aus der zweiten Ebene gemeinsam vertikal in die erste Ebene verlagert, sobald die Tragtrommel im Verlauf des Anwickelns der neuen Wickelrolle in der zweiten Ebene wieder ihre Ausgangsposition erreicht hat, die sie nach der Überführung aus der ersten in die zweite Ebene anfänglich einnimmt.

Die erfindungsgemäße Wickelmaschine umfasst einen mittels einer zweiten Transporteinrichtung verlagerbaren Tambour unter Ausbildung einer Wickelrolle, mit einer mittels einer ersten Transporteinrichtung verlagerbaren Tragtrommel, über deren Umfangsfläche die Materialbahn teilweise geführt ist, wobei die verlagerbare Tragtrommel mit der verlagerbaren Wickelrolle in einer ersten durch die Längsachsen der Tragtrommel und der Wickelrolle bestimmten Ebene einen Wickelspalt bildet, wobei die Linienkraft im Wickelspalt über eine entsprechende Verlagerung und Anpressung der mittels einer in der ersten Transporteinrichtung in einem Anpresssystem gelagerten Tragtrommel eingestellt, gesteuert oder geregelt wird ("Hauptwickelphase"), bei Erreichen eines vorgebbaren Wickelrollendurchmessers die relative vertikale Position von Tragtrommel und Wickelrolle durch eine Verlagerung, insbesondere einer vertikalen oder annähernd vertikalen Verlagerung, der ersten, die Tragtrommel lagernden Transporteinrichtung zur Vorbereitung eines Tambourwechsels so veränderbar ist, dass eine neue durch die Längsachsen der Tragtrommel und der Wickelrolle bestimmte Ebene entsteht, ein neuer Tambour in einer Halteeinrichtung bereitgestellt und zwischen der Tragtrommel und dem neuen Tambour in einer durch die Längsachsen der Tragtrommel und des neuen Tambours bestimmten zweiten Ebene ein neuer Wickelspalt gebildet wird, wobei der mit der Wickelrolle gebildete alte Wickelspalt auch während der Überführung der Tragtrommel aus der ersten in die zweite Ebene aufrechterhalten wird, die Materialbahn mittels zumindest einer Trenneinrichtung getrennt und mit ihrem neuen Bahnanfang auf den neuen Tambour aufgewickelt wird ("Anwickelphase"), die alte Wickelrolle unter Aufhebung des alten Wickelspalts mittels der zweiten Transporteinrichtung von der Tragtrommel entfernbar und aus der zweiten Transporteinrichtung entnehmbar ist und nach erfolgtem Anwickeln der neuen Wickelrolle die Tragtrommel und die neue Wickelrolle unter Aufrechterhaltung des dazwischen gebildeten Wickelspalts in die erste Ebene vorzugsweise vertikal verlagerbar sind und die neue Wickelrolle in die zurückgeführte und bereitgestellte zweite Transporteinrichtung bringbar ist, wobei die Linienkraft im gebildeten Wickelspalt während der Verlagerung über eine entsprechende Verlagerung und Anpressung der mittels einer in der ersten Transporteinrichtung in einem Anpresssystem gelagerten Tragtrommel eingestellt, gesteuert oder geregelt wird ("Zwischenwickelphase").

Vorteilhafte Ausführungsformen der erfindungsgemäßen Wickelmaschine sind in den Unteransprüchen angegeben.

Die Erfindung wird im folgenden anhand eines Ausführungsbeispiels unter Bezugnahme auf die Zeichnung näher erläutert; in dieser zeigen:
- Figur 1: eine rein schematische Darstellung einer Prinzipskizze einer erfindungsgemäßen Wickelmaschine in sechs verschiedenen Wickelphasen;
- Figur 2: eine mit Figur 1 vergleichbare Prinzipskizze einer abgewandelten Ausführung, bei der sich andere Positionen des neuen Tambours ergeben;
- Figur 3: eine mit den Figuren 1 und 2 vergleichbare Prinzipskizze einer abgewandelten Ausführung, bei der sich andere Positionen der Wickelrolle, der Tragtrommel und des neuen Tambours ergeben; und
- Figur 4: eine rein schematische Draufsicht auf eine erfindungsgemäße Wickelmaschine.

Die in rein schematischer Darstellung in der Figur 1 wiedergegebene Wickelmaschine 10 dient dem kontinuierlichen Aufwickeln einer Materialbahn 12 auf einen Tambour 14 unter Ausbildung einer Wickelrolle 16. Bei der Materialbahn 12 kann es sich beispielsweise um eine Papier- oder Kartonbahn handeln.

Dabei wird in einem Schritt A die Materialbahn 12 über eine verlagerbare Tragtrommel 18 geführt, die mit der verlagerbaren Wickelrolle 16 in einer ersten durch die Längsachsen 20, 22 der Tragtrommel 18 und der Wickelrolle 16 bestimmten Ebene E1 einen Wickelspalt 24 bildet, wobei die Linienkraft im Wickelspalt (24) über eine entsprechende Verlagerung und Anpressung der mittels einer in der ersten Transporteinrichtung 26 in einem Anpresssystem 30 gelagerten Tragtrommel (18) eingestellt, gesteuert oder geregelt wird ("Hauptwickelphase"). Die Ebene E1 kann insbesondere zumindest im wesentlichen horizontal verlaufen.

Die Linienkraft im Wickelspalt 24 wird über eine entsprechende, vorzugsweise horizontale Verlagerung und Anpressung der Tragtrommel 18 eingestellt, gesteuert oder geregelt. Der Durchmesser der Wickelrolle 16 kann insbesondere über eine entsprechende, in der ersten Ebene E1 erfolgende horizontale Verlagerung der Wickelrolle 16 kompensiert werden.

Die Wickelrolle 16 kann also entsprechend weg- und kraftgesteuert sein, wobei die Kraftsteuerung in die Wegsteuerung integriert sein kann. Der Durchmesserzuwachs wird durch die Wegsteuerung ausgeglichen.

Wie durch die verschiedenen, gestrichelt wiedergegebenen Positionen der Tragtrommel 18 angedeutet, kann die Linienkraftrichtung innerhalb 180° variiert werden, so dass sie unabhängig von der jeweiligen Position der Tragtrommel 18 jeweils entlang einer durch die Achsen der Tragtrommel und der Wickelrolle 16 gehenden Linie verläuft.

Bei Erreichen eines vorgebbaren Wickelrollendurchmessers wird die relative vertikale Position von Tragtrommel 18 und Wickelrolle 16 durch eine Verlagerung, insbesondere einer vertikalen oder annähernd vertikalen Verlagerung, der Tragtrommel 18 zur Vorbereitung eines Tambourwechsels so verändert, dass eine neue durch die Längsachsen 20, 22 der Tragtrommel 18 und der Wickelrolle 16 bestimmte Ebene E1' entsteht. Dabei wird die Tragtrommel 18 beim vorliegenden Ausführungsbeispiel gleichzeitig aus der ersten Ebene E1 vertikal in eine dazu zumindest im wesentlichen parallele zweite Ebene E 2 verlagert, die insbesondere wieder horizontal verlaufen kann (vergleiche Schritt B).

Im vorliegenden Fall wird in dieser zweiten Ebene E2 ein neuer Tambour 14' in einer nicht dargestellten Halteeinrichtung bereitgestellt (vergleiche Schritt C) und zwischen der Tragtrommel 18 und dem neuen Tambour 14' in einer durch die Längsachsen 20, 22 der Tragtrommel 18 und des neuen Tambours 14' bestimmten zweiten Ebene E2 ein neuer Wickelspalt 24' gebildet (vergleiche Schritt D).

Der mit der Wickelrolle 16 gebildete alte Wickelspalt 24 wird auch während der Überführung der Tragtrommel 18 aus der ersten Ebene E1 in die zweite Ebene E2 aufrecht erhalten.

Wie anhand der Figur 1 zu erkennen ist, liegt die zweite horizontale Ebene E2 oberhalb der ersten horizontalen Ebene E1.

Gemeinsam mit der Tragtrommel 18 kann insbesondere ein zugeordneter Antrieb, das zugeordnete Anpresssystem 30, eine Breitstreckwalze, eine Bahntrenn- und Überführeinrichtung und/oder eine Aufnahmevorrichtung für den neuen leeren Tambour 14' vertikal verlagert werden. Dabei können die betreffenden Bauelemente insbesondere zu einer Baueinheit zusammengefasst sein, die in einer Führung über wenigstens ein Stellglied vertikal verfahrbar ist. Dabei kann insbesondere wenigstens ein mechanisches oder hydraulisches Stellglied verwendet werden.

Während der Überführung der Tragtrommel 18 aus der ersten Ebene E1 in die zweite Ebene E2 kann der Wickelspalt 24 über eine entsprechende, vorzugsweise horizontale Verlagerung der Wickelrolle 16 aufrecht erhalten werden. Die Linienkraft im Wickelspalt 24 kann über eine entsprechende, vorzugsweise radiale Verlagerung und Anpressung der Tragtrommel 18 eingestellt, gesteuert oder geregelt werden. Die in die zweite Ebene E2 verlagerte Tragtrommel 18 ist schräg oberhalb der in der ersten Ebene E1 verbleibenden alten Wickelrolle 16 angeordnet.

Im Schritt B wird die Wickelrolle 16 also weggesteuert, während die Tragtrommel 18 weg- und kraftgesteuert wird.

Im Schritt D wird der neue Wickelspalt 24' zwischen der in die zweite Ebene E2 verlagerten Tragtrommel 18 und dem in dieser zweiten Ebene E2 bereitgestellten neuen Tambour 14' über eine in der zweiten Ebene E2 erfolgende Verlagerung der Tragtrommel 16 hergestellt. Dabei wird mit der Tragtrommel 18 gleichzeitig auch die alte Wickelrolle 16 in der ersten Ebene E1 entsprechend horizontal verlagert. Hierbei können die Tragtrommel 18 und die alte Wickelrolle 16 gemeinsam soweit verlagert werden, bis der neue Wickelspalt 24' geschlossen ist.

Während der gemeinsamen Verlagerung von Tragtrommel 18 und alter Wickelrolle 16 kann die Linienkraft im alten Wickelspalt 24 über eine entsprechende Verlagerung und Anpressung der alten Wickelrolle 16 eingestellt, gesteuert oder geregelt werden.

In den Schritten C und D kann die Tragtrommel 18 in der zweiten Ebene E2 in der einen Richtung, hier nach links, um eine vorgebbare Strecke verlagert werden, bis die Tragtrommel 18 an den Tambour 14' angepresst wird, so dass sich im neuen Wickelspalt 24' eine vorgebbare Linienkraft einstellt.

Im Schritt C kann der neue leere Tambour 14' aus einem Tambour-Magazin entnommen und in eine Aufnahmevorrichtung der vertikal verlagerbaren Einheit eingelegt werden.

Im Schritt D werden, wie bereits erwähnt, die Tragtrommel 18 und die alte Wickelrolle 16 gemeinsam soweit verfahren, bis der neue Wickelspalt 24' zwischen der Tragtrommel 18 und dem neuen Tambour 14' geschlossen ist. Sobald dieser neue Wickelspalt 24' geschlossen ist, erfolgt der Bahnwechsel ("Anwickelphase").

Im Schritt D werden also die Tragtrommel 18 und die Wickelrolle 16 gemeinsam, vorzugsweise horizontal, verfahren, bis der neue Wickelspalt 24' geschlossen ist. Dabei muss von der Tragtrommel 18 eine größere Kraft aufgebracht werden als von der Wickelrolle 16. Zudem ist die Kraft, die von der Tragtrommel aufgebracht werden kann größer oder gleich der sich im neuen Wickelspalt 24' einstellenden Linienkraft.

Die Materialbahn 12 kann nun beispielsweise mit der zuvor genannten Bahntrenneinrichtung getrennt und mit ihrem neuen Bahnanfang auf den neuen Tambour 14' aufgewickelt werden ("Anwickelphase"). Im Anschluss daran wird die alte Wickelrolle 16 unter Aufhebung des alten Wickelspalts der Tragtrommel 18 entfernt (vergleiche Schritt E).

Beim Anwickeln der neuen Wickelrolle 16' in der zweiten Ebene E2 (vergleiche Schritt E) kann die Linienkraft im neuen Wickelspalt 24' über eine entsprechende Verlagerung und Anpressung der Tragtrommel 18 eingestellt, gesteuert oder geregelt werden. Der bei diesem Anwickeln der neuen Wickelrolle 16' in der zweiten Ebene E2 auftretende Durchmesserzuwachs der neuen Wickelrolle 16' kann über eine entsprechende Verlagerung der Tragtrommel 18 in der zweiten Ebene E2 kompensiert werden.

Im Schritt E wird die fertiggestellte Wickelrolle nach erfolgtem Bahnwechsel somit weggesteuert in eine Entnahmeposition verfahren. Die Tragtrommel 18 ist zur Erzeugung der gewünschten Linienkraft im neuen Wickelspalt 24' kraftgesteuert, und der Durchmesserzuwachs der neuen Wickelrolle 16' wird über eine entsprechende horizontale Verlagerung der Tragtrommel 18 horizontal ausgeglichen.

Nach erfolgtem Anwickeln der neuen Wickelrolle 16' werden die Tragtrommel 18 und die neue Wickelrolle 16' unter Aufrechterhaltung des dazwischen gebildeten neuen Wickelspalts 24' gemeinsam vertikal in die erste Ebene E1 verlagert (vergleiche Schritt F). Die außer der Tragtrommel 18 insbesondere auch das zugeordnete Anpresssystem 30, eine Breitstreckwalze, eine Bahntrenneinrichtung und/oder eine Aufnahme für den Leertambour umfassende Einheit wird also wieder abgesenkt.

Dabei können optional die Tragtrommel 18 und die neue Wickelrolle 16' aus der zweiten Ebene E2 gemeinsam vertikal in die erste Ebene E1 verlagert werden, sobald die Tragtrommel 18 im Verlauf des Anwickelns der neuen Wickelrolle 16' in der zweiten Ebene E2 wieder ihre Ausgangsposition erreicht hat, die sie nach der Überführung aus der ersten Ebene E1 in die zweite Ebene E2 anfänglich einnimmt.

Die Figur 2 zeigt eine mit der Figur 1 vergleichbare Prinzipskizze einer abgewandelten Ausführung, bei der sich andere Positionen des neuen Tambours 14' ergeben. Die vertikale Bewegung beziehungsweise Verlagerung des neuen Tambours 14' kann hier beispielsweise unter einem Winkel gegenüber der Horizontalen von etwa 60° bis etwa 120° und vorzugsweise von etwa 85° bis etwa 95° erfolgen. In den Figuren 1 und 2 sind einander entsprechenden Teilen gleiche Bezugszeichen zugeordnet.

Die Figur 3 zeigt eine mit den Figuren 1 und 2 vergleichbare Prinzipskizze einer abgewandelten Ausführung der Wickelmaschine 1, bei der sich andere Positionen der Wickelrolle 16, der Tragtrommel 18 und des neuen Tambours 14' ergeben.
Es ist deutlich erkennbar, dass die beiden zueinander parallelen Ebenen E1, E2 jeweils unter einem Winkel α von 0° bis 45°, insbesondere von 10° bis 25°, zur Horizontalen H verlaufen.
Weiterhin sind wesentliche mechanische Bauteile und Baugruppen zur Durchführung des erfindungsgemäßen Verfahrens zum kontinuierlichen Aufwickeln einer Materialbahn 12, insbesondere Papier- oder Kartonbahn, auf einen Tambour 14 unter Ausbildung einer Wickelrolle 16 dargestellt. Deren Funktion lässt sich anhand der nochmaligen Darlegung des erfindungsgemäßen Verfahrens in den Figuren 3a) bis 3f) verdeutlichen, welches durch folgende Schritte gekennzeichnet ist:
- die Materialbahn 12 wird teilweise über eine Umfangsfläche einer mittels einer ersten Transporteinrichtung 26 verlagerbaren Tragtrommel 18 geführt, die mit der mittels einer zweiten Transporteinrichtung 28 verlagerbaren Wickelrolle 16 in einer durch die Längsachsen 20, 22 der Tragtrommel 18 und der Wickelrolle 16 bestimmten ersten Ebene E1 einen Wickelspalt 24 bildet, wobei die Linienkraft im Wickelspalt 24 über eine entsprechende Verlagerung und Anpressung der mittels einer in der ersten Transporteinrichtung 26 in einem Anpresssystem 30 gelagerten Tragtrommel 18 eingestellt, gesteuert oder geregelt wird ("Hauptwickelphase") (Fig. 3a);
- bei Erreichen eines vorgebbaren Wickelrollendurchmessers wird die relative vertikale Position von Tragtrommel 18 und Wickelrolle 16 durch eine Verlagerung, insbesondere einer vertikalen oder annähernd vertikalen Verlagerung, der ersten, die Tragtrommel 18 lagernden Transporteinrichtung 26 zur Vorbereitung eines Tambourwechsels so verändert, dass eine neue durch die Längsachsen 20, 22 der Tragtrommel 18 und der Wickelrolle 16 bestimmte Ebene E1' entsteht, ein neuer Tambour 14' in einer Halteeinrichtung 32 bereitgestellt und zwischen der Tragtrommel 18 und dem neuen Tambour 14' in einer durch die Längsachsen 20, 22 der Tragtrommel 18 und des neuen Tambours 14' bestimmten zweiten Ebene E2 ein neuer Wickelspalt 24' gebildet, wobei der mit der Wickelrolle 16 gebildete alte Wickelspalt 24 vorzugsweise auch während der Überführung der Tragtrommel 18 aus der ersten in die zweite Ebene E2 aufrechterhalten wird (Fig. 3b);
- die Materialbahn 12 wird mittels zumindest einer Trenneinrichtung getrennt und mit ihrem neuen Bahnanfang auf den neuen Tambour 14' aufgewickelt ("Anwickelphase") (Fig. 3c);
- die alte Wickelrolle 16 wird unter Aufhebung des alten Wickelspalts 24 mittels der zweiten Transporteinrichtung 28 von der Tragtrommel 18 ehtfernt und aus der zweiten Transporteinrichtung 28 entnommen (Fig. 3d); und
- nach erfolgtem Anwickeln der neuen Wickelrolle 16' werden die Tragtrommel 18 und die neue Wickelrolle 16' unter Aufrechterhaltung des dazwischen gebildeten Wickelspalts 24' in die erste Ebene E1 vorzugsweise vertikal verlagert und die neue Wickelrolle 16' wird in die zurückgeführte und bereitgestellte zweite Transporteinrichtung eingebracht, wobei die Linienkraft im gebildeten Wickelspalt 24' während der Verlagerung über eine entsprechende Verlagerung und Anpressung der mittels einer in der ersten Transporteinrichtung 26 in einem Anpresssystem 30 gelagerten Tragtrommel 18 eingestellt, gesteuert oder geregelt wird ("Zwischenwickelphase") (Figuren 3e und 3f).

Die zweite Transporteinrichtung 28 kann in weiterer Ausgestaltung auch aus mehreren Transporteinrichtungen bestehen. Es können beispielsweise zwei Transporteinrichtung vorgesehen sein, wobei beide aneinander vorbeiführbar sind und abwechselnd die neue Wickelrolle 16' aufnehmen.

In den Figuren 1, 2 und 3 sind einander entsprechenden Teilen gleiche Bezugszeichen zugeordnet.

Die Figur 4 zeigt eine rein schematische Draufsicht auf eine erfindungsgemäße Wickelmaschine 10.
Es ist erkennbar, dass die Tragtrommel 18 mittels einer ersten Transporteinrichtung 26 verlagerbar ist. Der Tragtrommel 18 ist eine Antriebseinrichtung 34 vorzugsweise über ein Getriebe 36 zugeordnet. Weiterhin kann der Tragtrommel 18 und der ersten Transporteinrichtung 26 ein bekanntes, nicht weiter dargestelltes Anpresssystem, eine Breitstreckwalze, eine Bahntrenn- und Überführeinrichtung und/oder eine Aufnahmevorrichtung für den neuen leeren Tambour 14' zugeordnet sein. Die erste Transporteinrichtung 26 ist vorzugsweise in mehreren Linearführungen 38 geführt und über wenigstens ein nicht dargestelltes Stellglied vertikal verfahrbar. Dabei kann insbesondere wenigstens ein mechanisches oder hydraulisches Stellglied verwendet werden.
Der ersten Transporteinrichtung 26 ist weiterhin eine Halteeinrichtung 32 samt Antriebseinrichtung 40 für den neuen leeren Tambour 14' zugeordnet.

### Bezugszeichenliste

- 10: Wickelmaschine
- 12: Materialbahn
- 14: Tambour
- 14': Neuer Tambour
- 16: Wickelrolle
- 16': Neue Wickelrolle
- 18: Tragtrommel
- 20: Längsachse
- 22: Längsachse
- 24': Neuer Wickelspalt
- 24: Wickelspalt
- 26: Erste Transporteinrichtung
- 28: Zweite Transporteinrichtung
- 30: Anpresssystem
- 32: Halteeinrichtung
- 34: Antriebseinrichtung
- 36: Getriebe
- 38: Linearführung
- 40: Antriebseinrichtung

- E1: Erste Ebene
- E1': Neue Ebene
- E2: Zweite Ebene
- H: Horizontale
- α: Winkel

## Patentansprüche

1. Verfahren zum kontinuierlichen Aufwickeln einer Materialbahn (12), insbesondere Papier- oder Kartonbahn, auf einen Tambour (14) unter Ausbildung einer Wickelrolle (16), mit den Schritten:
- die Materialbahn (12) wird teilweise über eine Umfangsfläche einer mittels einer ersten Transporteinrichtung (26) verlagerbaren Tragtrommel (18) geführt, die mit der mittels einer zweiten Transporteinrichtung (28) verlagerbaren Wickelrolle (16) in einer durch die Längsachsen (20, 22) der Tragtrommel (18) und der Wickelrolle (16) bestimmten ersten Ebene (E1) einen Wickelspalt (24) bildet, wobei die Linienkraft im Wickelspalt (24) über eine entsprechende Verlagerung und Anpressung der mittels einer in der ersten Transporteinrichtung (26) in einem Anpresssystem (30) gelagerten Tragtrommel (18) eingestellt, gesteuert oder geregelt wird ("Hauptwickelphase");
- bei Erreichen eines vorgebbaren Wickelrollendurchmessers wird die relative vertikale Position von Tragtrommel (18) und Wickelrolle (16) durch eine Verlagerung, insbesondere einer vertikalen oder annähernd vertikalen Verlagerung, der ersten, die Tragtrommel (18) lagernden Transporteinrichtung (26) zur Vorbereitung eines Tambourwechsels so verändert, dass eine neue durch die Längsachsen (20, 22) der Tragtrommel (18) und der Wickelrolle (16) bestimmte Ebene (E1') entsteht, ein neuer Tambour (14') in einer Halteeinrichtung (32) bereitgestellt und zwischen der Tragtrommel (18) und dem neuen Tambour (14') in einer durch die Längsachsen (20, 22) der Tragtrommel (18) und des neuen Tambours (14') bestimmten zweiten Ebene (E2) ein neuer Wickelspalt (24') gebildet, wobei der mit der Wickelrolle (16) gebildete alte Wickelspalt (24) auch während der Überführung der Tragtrommel (18) aus der ersten in die zweite Ebene (E2) aufrechterhalten wird;
- die Materialbahn (12) wird mittels zumindest einer Trenneinrichtung getrennt und mit ihrem neuen Bahnanfang auf den neuen Tambour (14') aufgewickelt ("Anwickelphase");
- die alte Wickelrolle (16) wird unter Aufhebung des alten Wickelspalts (24) mittels der zweiten Transporteinrichtung (28) von der Tragtrommel (18) entfernt und aus der zweiten Transporteinrichtung (28) entnommen; und
- nach erfolgtem Anwickeln werden die Tragtrommel (18) und die neue Wickelrolle (16') unter Aufrechterhaltung des dazwischen gebildeten Wickelspalts (24') in die erste Ebene (E1) vorzugsweise vertikal verlagert und die neue Wickelrolle (16') wird in die zurückgeführte und bereitgestellte zweite Transporteinrichtung eingebracht, wobei die Linienkraft im gebildeten Wickelspalt (24') während der Verlagerung über eine entsprechende Verlagerung und Anpressung der mittels einer in der ersten Transporteinrichtung (26) in einem Anpresssystem (30) gelagerten Tragtrommel (18) eingestellt, gesteuert oder geregelt wird ("Zwischenwickelphase").

2. Verfahren nach Anspruch 1,
**dadurch gekennzeichnet,**
**dass** die vertikale Bewegung beziehungsweise Verlagerung des neuen Tambours (14') unter einem Winkel gegenüber der Horizontalen von etwa 60° bis etwa 120° und vorzugsweise von etwa 85° bis etwa 95° erfolgt.

3. Verfahren nach Anspruch 1 oder 2,
**dadurch gekennzeichnet,**
**dass** die beiden zueinander parallelen Ebenen (E1, E2) jeweils zumindest im wesentlichen horizontal verlaufen.

4. Verfahren nach Anspruch 1 oder 2,
**dadurch gekennzeichnet,**
**dass** die beiden zueinander parallelen Ebenen (E1, E2) jeweils unter einem Winkel (α) von 0° bis 45°, insbesondere von 10° bis 25°, zur Horizontalen (H) verlaufen.

5. Verfahren nach einem der vorhergehenden Ansprüche,
**dadurch gekennzeichnet,**
**dass** die zweite Ebene (E2) oberhalb der ersten Ebene (E1) liegt.

6. Verfahren nach einem der vorhergehenden Ansprüche,
**dadurch gekennzeichnet,**
**das** gemeinsam mit der Tragtrommel (18) ein zugeordneter Antrieb, das zugeordnete Anpresssystem (30), eine Breitstreckwalze, eine Bahntrenn- und Überführeinrichtung und/oder eine Aufnahmevorrichtung für den neuen leeren Tambour (14') vertikal verlagert werden, wobei die betreffenden Bauelemente vorzugsweise zu einer Baueinheit zusammengefasst sind, die in einer Führung über wenigstens ein Stellglied vertikal verfahrbar ist.

7. Verfahren nach Anspruch 6,
**dadurch gekennzeichnet,**
**dass** wenigstens ein mechanisches oder hydraulisches Stellglied verwendet wird.

8. Verfahren nach einem der vorhergehenden Ansprüche,
**dadurch gekennzeichnet,**
**dass** bei in der ersten Ebene (E1) gebildetem Wickelspalt (24) die Linienkraft im Wickelspalt (24) über eine entsprechende, vorzugsweise horizontale Verlagerung und Anpressung der Tragtrommel (18) eingestellt, gesteuert oder geregelt wird.

9. Verfahren nach einem der vorhergehenden Ansprüche,
**dadurch gekennzeichnet,**
**dass** bei in der ersten Ebene (E1) gebildetem Wickelspalt (24) der Durchmesserzuwachs der Wickelrolle (16) über eine entsprechende, in der ersten Ebene (E1) erfolgende Verlagerung der Wickelrolle (16) kompensiert wird.

10. Verfahren nach einem der vorhergehenden Ansprüche,
**dadurch gekennzeichnet,**
**dass** während der Überführung der Tragtrommel (18) aus der ersten (E1) in die zweite Ebene (E2) die Richtung der Linienkraft im Wickelspalt (24) entsprechend variiert wird.

11. Verfahren nach einem der vorhergehenden Ansprüche,
**dadurch gekennzeichnet,**
**dass** während der Überführung der Tragtrommel (18) aus der ersten in die zweite Ebene die Linienkraft im Wickelspalt (24) über eine entsprechende, vorzugsweise radiale Verlagerung und Anpressung der Tragtrommel (18) eingestellt, gesteuert oder geregelt wird.

12. Verfahren nach einem der vorhergehenden Ansprüche,
**dadurch gekennzeichnet,**
**dass** während der Überführung der Tragtrommel (18) aus der ersten (E1) in die zweite Ebene (E2) der Wickelspalt (24) über eine entsprechende, vorzugsweise horizontale Verlagerung der Wickelrolle (16) aufrechterhalten wird.

13. Verfahren nach einem der vorhergehenden Ansprüche,
**dadurch gekennzeichnet,**
**dass** die in die zweite Ebene (E2) verlagerte Tragtrommel (18) schräg oberhalb der in der ersten Ebene (E1) verbleibenden alten Wickelrolle (16) angeordnet ist.

14. Verfahren nach einem der vorhergehenden Ansprüche,
**dadurch gekennzeichnet,**
**dass** der neue Wickelspalt (24') zwischen der in die zweite Ebene (E2) verlagerten Tragtrommel (18) und dem in dieser zweiten Ebene (E2) bereitgestellten neuen Tambour (14') über eine in der zweiten Ebene (E2) erfolgende Verlagerung der Tragtrommel (18) hergestellt wird, wobei mit der Tragtrommel (18) gleichzeitig auch die alte Wickelrolle (16) in der ersten Ebene (E1) entsprechend verlagert wird.

15. Verfahren nach Anspruch 14,
**dadurch gekennzeichnet,**
**dass** die Tragtrommel (18) und die alte Wickelrolle (16) gemeinsam soweit verlagert werden, bis der neue Wickelspalt (24') geschlossen ist.

16. Verfahren nach Anspruch 14 oder 15,
**dadurch gekennzeichnet,**
**dass** während der gemeinsamen Verlagerung von Tragtrommel (18) und alter Wickelrolle (16) die Linienkraft im alten Wickelspalt (24) über eine entsprechende Verlagerung und Anpressung der alten Wickelrolle (16) eingestellt, gesteuert oder geregelt wird.

17. Verfahren nach einem der vorhergehenden Ansprüche,
**dadurch gekennzeichnet,**
**dass** die Tragtrommel (18) in der zweiten Ebene (E2) in der einen Richtung um eine vorgebbare Strecke verlagert und
**dass** der neue Tambour (14') so an die Tragtrommel (18) angepresst wird, dass sich im neuen Wickelspalt (24') eine vorgebbare Linienkraft einstellt.

18. Verfahren nach einem der vorhergehenden Ansprüche,
**dadurch gekennzeichnet,**
**dass** beim Anwickeln in der zweiten Ebene (E2) die Linienkraft im neuen Wickelspalt (24') über eine entsprechende Verlagerung und Anpressung der Tragtrommel (18) eingestellt, gesteuert oder geregelt wird.

19. Verfahren nach einem der vorhergehenden Ansprüche,
**dadurch gekennzeichnet,**
**dass** der beim Anwickeln in der zweiten Ebene (E2) auftretende Durchmesserzuwachs der neuen Wickelrolle (16') über eine entsprechende Verlagerung der Tragtrommel (18) in der zweiten Ebene (E2) kompensiert wird.

20. Verfahren nach einem der vorhergehenden Ansprüche,
**dadurch gekennzeichnet,**
**dass** die Tragtrommel (18) und die neue Wickelrolle (16') aus der zweiten Ebene (E2) gemeinsam vertikal in die erste Ebene (E1) verlagert werden, sobald die Tragtrommel (18) im Verlauf des Anwickelns in der zweiten Ebene (E2) wieder ihre Ausgangsposition erreicht hat, die sie nach der Überführung aus der ersten (E1) in die zweite Ebene (E2) anfänglich einnimmt.

21. Wickelmaschine (10) zum kontinuierlichen Aufwickeln einer Materialbahn (12), insbesondere Papier- oder Kartonbahn, auf einen mittels einer zweiten Transporteinrichtung (28) verlagerbaren Tambour (14) unter Ausbildung einer Wickelrolle (16), mit einer mittels einer ersten Transporteinrichtung (26) verlagerbaren Tragtrommel (18), über deren Umfangsfläche die Materialbahn (12) teilweise geführt ist, wobei die verlagerbare Tragtrommel (18) mit der verlagerbaren Wickelrolle (16) in einer ersten durch die Längsachsen (20, 22) der Tragtrommel (18) und der Wickelrolle (16) bestimmten Ebene (E1) einen Wickelspalt (24) bildet, wobei die Linienkraft im Wickelspalt (24) über eine entsprechende Verlagerung und Anpressung der mittels einer in der ersten Transporteinrichtung (26) in einem Anpresssystem (30) gelagerten Tragtrommel (18) eingestellt, gesteuert oder geregelt wird ("Hauptwickelphase"), bei Erreichen eines vorgebbaren Wickelrollendurchmessers die relative vertikale Position von Tragtrommel (18) und Wickelrolle (16) durch eine Verlagerung, insbesondere einer vertikalen oder annähernd vertikalen Verlagerung, der ersten, die Tragtrommel (18) lagernden Transporteinrichtung (26) zur Vorbereitung eines Tambourwechsels so veränderbar ist, dass eine neue durch die Längsachsen (20, 22) der Tragtrommel (18) und der Wickelrolle (16) bestimmte Ebene (E1') entsteht, ein neuer Tambour (14') in einer Halteeinrichtung (32) bereitgestellt und zwischen der Tragtrommel (18) uhd dem neuen Tambour (14') in einer durch die Längsachsen (20, 22) der Tragtrommel (18) und des neuen Tambours (14') bestimmten zweiten Ebene (E2) ein neuer Wickelspalt (24') gebildet wird, wobei der mit der Wickelrolle (16) gebildete alte Wickelspalt (24) auch während der Überführung der Tragtrommel (18) aus der ersten in die zweite Ebene (E2) aufrechterhalten wird, die Materialbahn (12) mittels zumindest einer Trenneinrichtung getrennt und mit ihrem neuen Bahnanfang auf den neuen Tambour (14') aufgewickelt wird ("Anwickelphase"), die alte Wickelrolle (16) unter Aufhebung des alten Wickelspalts (24) mittels der zweiten Transporteinrichtung (28) von der Tragtrommel (18) entfernbar und aus der zweiten Transporteinrichtung (28) entnehmbar ist und nach erfolgtem Anwickeln die Tragtrommel (18) und die neue Wickelrolle (16') unter Aufrechterhaltung des dazwischen gebildeten Wickelspalts (24') in die erste Ebene (E1) vorzugsweise vertikal verlagerbar sind und die neue Wickelrolle (16') in die zurückgeführte und bereitgestellte zweite Transporteinrichtung bringbar ist, wobei die Linienkraft im gebildeten Wickelspalt (24') während der Verlagerung über eine entsprechende Verlagerung und Anpressung der mittels einer in der ersten Transporteinrichtung (26) in einem Anpresssystem (30) gelagerten Tragtrommel (18) eingestellt, gesteuert oder geregelt wird ("Zwischenwickelphase").

22. Wickelmaschine nach Anspruch 21,
**dadurch gekennzeichnet,**
**dass** die vertikale Bewegung beziehungsweise Verlagerung des neuen Tambours (14') unter einem Winkel gegenüber der Horizontalen von etwa 60° bis etwa 120° und vorzugsweise von etwa 85° bis etwa 95° erfolgt.

23. Wickelmaschine nach Anspruch 21 oder 22,
**dadurch gekennzeichnet,**
**dass** die beiden zueinander parallelen Ebenen (E1, E2) jeweils zumindest im wesentlichen horizontal verlaufen.

24. Wickelmaschine nach Anspruch 21 oder 22,
**dadurch gekennzeichnet,**
**dass** die beiden zueinander parallelen Ebenen (E1, E2) jeweils unter einem Winkel (α) von 0° bis 45°, insbesondere von 10° bis 25°, zur Horizontalen (H) verlaufen.

25. Wickelmaschine nach einem der Ansprüche 21 bis 24,
**dadurch gekennzeichnet,**
**dass** die zweite Ebene (E2) oberhalb der ersten Ebene (E1) liegt.

26. Wickelmaschine nach einem der Ansprüche 21 bis 25,
**dadurch gekennzeichnet,**
**dass** gemeinsam mit der Tragtrommel (18) ein zugeordneter Antrieb, das zugeordnete Anpresssystem (30), eine Breitstreckwalze, eine Bahntrenn- und Überführeinrichtung und/oder eine Aufnahmevorrichtung für den neuen leeren Tambour (14') vertikal verlagerbar sind, wobei die betreffenden Bauelemente vorzugsweise zu einer Baueinheit zusammengefasst sind, die in einer Führung über wenigstens ein Stellglied vertikal verfahrbar ist.

27. Wickelmaschine nach Anspruch 26,
**dadurch gekennzeichnet,**
**dass** wenigstens ein mechanisches oder hydraulisches Stellglied vorgesehen ist.

28. Wickelmaschine nach einem der Ansprüche 21 bis 27,
**dadurch gekennzeichnet,**
**dass** bei in der ersten Ebene (E1) gebildetem Wickelspalt (24) die Linienkraft im Wickelspalt (24) über eine entsprechende, vorzugsweise horizontale Verlagerung und Anpressung der Tragtrommel (18) steuer- oder regelbar ist.

29. Wickelmaschine nach einem der Ansprüche 21 bis 28,
**dadurch gekennzeichnet,**
**dass** bei in der ersten Ebene (E1) gebildetem Wickelspalt (24) der Durchmesserzuwachs der Wickelrolle (16) über eine entsprechende, in der ersten Ebene (E1) erfolgende Verlagerung der Wickelrolle (16) kompensierbar ist.

30. Wickelmaschine nach einem der Ansprüche 21 bis 29,
**dadurch gekennzeichnet,**
**dass** während der Überführung der Tragtrommel (18) aus der ersten (E1) in die zweite Ebene (E2) die Richtung der Linienkraft im Wickelspalt (24) entsprechend variierbar ist.

31. Wickelmaschine nach einem der Ansprüche 21 bis 30,
**dadurch gekennzeichnet,**
**dass** während der Überführung der Tragtrommel (18) aus der ersten in die zweite Ebene die Linienkraft im Wickelspalt (24) über eine entsprechende, vorzugsweise radiale Verlagerung und Anpressung der Tragtrommel (18) steuer- oder regelbar ist.

32. Wickelmaschine nach einem der Ansprüche 21 bis 31,
**dadurch gekennzeichnet,**
**dass** während der Überführung der Tragtrommel (18) aus der ersten (E1) in die zweite Ebene (E2) der Wickelspalt (24) über eine entsprechende, vorzugsweise horizontale Verlagerung der Wickelrolle (16) aufrechterhalten wird.

33. Wickelmaschine nach einem der Ansprüche 21 bis 32,
**dadurch gekennzeichnet,**
**dass** die in die zweite Ebene (E2) verlagerte Tragtrommel (18) schräg oberhalb der in der ersten Ebene (E1) verbleibenden alten Wickelrolle (16) angeordnet ist.

34. Wickelmaschine nach einem der Ansprüche 21 bis 33,
**dadurch gekennzeichnet,**
**dass** der neue Wickelspalt (24') zwischen der in die zweite Ebene (E2) verlagerten Tragtrommel (18) und dem in dieser zweiten Ebene (E2) bereitgestellten neuen Tambour (14') über eine in der zweiten Ebene (E2) erfolgende Verlagerung der Tragtrommel (18) herstellbar ist, wobei mit der Tragtrommel (18) gleichzeitig auch die alte Wickelrolle (16) in der ersten Ebene (E1) entsprechend verlagerbar ist.

35. Wickelmaschine nach Anspruch 34,
**dadurch gekennzeichnet,**
**dass** die Tragtrommel (18) und die alte Wickelrolle (16) gemeinsam soweit verlagerbar sind, bis der neue Wickelspalt (24') geschlossen ist.

36. Wickelmaschine nach Anspruch 34 oder 35,
**dadurch gekennzeichnet,**
**dass** während der gemeinsamen Verlagerung von Tragtrommel (18) und alter Wickelrolle (16) die Linienkraft im alten Wickelspalt über eine entsprechende Verlagerung und Anpressung der alten Wickelrolle (16) steuer- oder regelbar ist.

37. Wickelmaschine nach einem der Ansprüche 21 bis 36,
**dadurch gekennzeichnet,**
**dass** die Tragtrommel (18) in der zweiten Ebene (E2) in der einen Richtung um eine vorgebbare Strecke verlagerbar und der neue Tambour (14') so an die Tragtrommel (18) anpressbar ist, dass sich im neuen Wickelspalt (24') eine vorgebbare Linienkraft einstellt.

38. Wickelmaschine nach einem der Ansprüche 21 bis 37,
**dadurch gekennzeichnet,**
**dass** beim Anwickeln in der zweiten Ebene (E2) die Linienkraft im neuen Wickelspalt (24') über eine entsprechende Verlagerung und Anpressung der Tragtrommel (18) steuer- oder regelbar ist.

39. Wickelmaschine nach einem der Ansprüche 21 bis 38,
**dadurch gekennzeichnet,**
**dass** der beim Anwickeln in der zweiten Ebene (E2) auftretende Durchmesserzuwachs der neuen Wickelrolle (16') über eine entsprechende Verlagerung der Tragtrommel (18) in der zweiten Ebene (E2) kompensierbar ist.

40. Wickelmaschine nach einem der Ansprüche 21 bis 39,
**dadurch gekennzeichnet,**
**dass** die Tragtrommel (18) und die neue Wickelrolle (16') aus der zweiten Ebene (E2) gemeinsam vertikal in die erste Ebene (E1) verlagerbar sind, sobald die Tragtrommel (18) im Verlauf des Anwickelns in der zweiten Ebene (E2) wieder ihre Ausgangsposition erreicht hat, die sie nach der Überführung aus der ersten (E1) in die zweite Ebene (E2) anfänglich einnimmt.

## Claims

1. Method for the continuous winding of a material web (12), in particular a paper or board web, onto a spool (14), forming a wound roll (16), comprising the steps:
- the material web (12) is led partly over a circumferential surface of a carrier drum (18) that can be displaced by means of a first transport device (26) and which, with the wound roll (16) that can be displaced by means of a second transport device (28), forms a winding nip (24) in a first plane (E1) determined by the longitudinal axes (20, 22) of the carrier drum (18) and the wound roll (16), the line force in the winding nip (24) being set, controlled or regulated via appropriate displacement and pressing of the carrier drum (18) mounted in a pressing system (30) by means of a in the first transport device (26) ("main winding phase"),
- when a predefinable wound roll diameter is reached, in order to prepare for a spool change, the relative vertical position of carrier drum (18) and wound roll (16) is varied by means of a displacement, in particular a vertical or approximately vertical displacement, of the first transport device (26) supporting the carrier drum (18), in such a way that a new plane (E1') determined by the longitudinal axes (20, 22) of the carrier drum (18) and the wound roll (16) is produced, a new spool (14') is made ready in a holding device (32) and a new winding nip (24') is formed between the carrier drum (18) and the new spool (14') in a second plane (E2) determined by the longitudinal axes (20, 22) of the carrier drum (18) and the new spool (14'), the old winding nip (24) formed with the wound roll (16) also being maintained during the transfer of the carrier drum (18) from the first into the second plane (E2),
- the material web (12) is divided by means of at least one dividing device and wound with its new web start onto the new spool (14') ("winding start phase");
- the old wound roll (16) is removed from the carrier drum (18) by means of the second transport device (28) eliminating the old winding nip (24), and is removed from the second transport device (28); and
- after winding has been started, the carrier drum (18) and the new wound roll (16') are displaced, preferably vertically, into the first plane (E1), maintaining the winding nip (24') formed between them, and the new wound roll (16') is introduced into the second transport device, which has been guided back and made ready, the line force in the winding nip (24') formed during the displacement being set, controlled or regulated by appropriate displacement and pressing of the carrier drum (18) mounted in a pressing system (30) by means of a in the first transport device (26) ("intermediate winding phase").

2. Method according to Claim 1, **characterized in that** the vertical movement or displacement of the new spool (14') is carried out at an angle with respect to the horizontal of about 60° to about 120° and preferably of about 85° to about 95°.

3. Method according to Claim 1 or 2, **characterized in that** the two mutually parallel planes (E1, E2) in each case run at least substantially horizontally.

4. Method according to Claim 1 or 2, **characterized in that** the two mutually parallel planes (E1, E2) in each case run at an angle (α) of 0° to 45°, in particular of 10° to 25°, with respect to the horizontal (H).

5. Method according to one of the preceding claims, **characterized in that** the second plane (E2) lies above the first plane (E1).

6. Method according to one of the preceding claims, **characterized in that**, together with the carrier drum (18), an associated drive, the associated pressing system (30), a spreader roll, a web dividing and transferring device and/or a holding device for the new empty spool (14') are displaced vertically, the relevant components preferably being combined into one structural unit which can be moved vertically in a guide by at least one actuating element.

7. Method according to Claim 6, **characterized in that** at least one mechanical or hydraulic actuating element is used.

8. Method according to one of the preceding claims, **characterized in that** in the case of the winding nip (24) formed in the first plane (E1), the line force in the winding nip (24) is set, controlled or regulated via corresponding, preferably horizontal, displacement and pressing of the carrier drum (18).

9. Method according to one of the preceding claims, **characterized in that**, in the case of the winding nip (24) formed in the first plane (E1), the growth in the diameter of the wound roll (16) is compensated for via appropriate displacement of the wound roll (16), carried out in the first plane (E1).

10. Method according to one of the preceding claims, **characterized in that**, during the transfer of the carrier drum (18) from the first (E1) into the second plane (E2), the direction of the line force in the winding nip (24) is varied appropriately.

11. Method according to one of the preceding claims, **characterized in that**, during the transfer of the carrier drum (18) from the first into the second plane, the line force in the winding nip (24) is set, controlled or regulated via appropriate, preferably radial, displacement and pressing of the carrier drum (18).

12. Method according to one of the preceding claims, **characterized in that**, during the transfer of the carrier drum (18) from the first (E1) into the second plane (E2), the winding nip (24) is maintained via appropriate, preferably horizontal, displacement of the wound roll (16).

13. Method according to one of the preceding claims, **characterized in that** the carrier drum (18) displaced into the second plane (E2) is arranged obliquely above the old wound roll (16) remaining in the first plane (E1).

14. Method according to one of the preceding claims, **characterized in that** the new winding nip (24') between the carrier drum (18) displaced into the second plane (E2) and the new spool (14') provided in this second plane (E2) is produced by a displacement of the carrier drum (18) carried out in the second plane (E2), the old wound roll (16) also being displaced appropriately in the first plane (E1) at the same time together with the carrier drum (18).

15. Method according to Claim 14, **characterized in that** the carrier drum (18) and the old wound roll (16) are displaced together until the new winding nip (24') has been closed.

16. Method according to Claim 14 or 15, **characterized in that**, during the common displacement of carrier drum (18) and old wound roll (16), the line force in the old winding nip (24) is set, controlled or regulated via appropriate displacement and pressing of the old wound roll (16).

17. Method according to one of the preceding claims, **characterized in that** the carrier drum (18) is displaced by a predefinable distance in one direction in the second plane (E2), and **in that** the new spool (14') is pressed onto the carrier drum (18) in such a way that a predefinable line force is set in the new winding nip (24').

18. Method according to one of the preceding claims, **characterized in that**, as winding is started in the second plane (E2), the line force in the new winding nip (24') is set, controlled or regulated via appropriate displacement and pressing of the carrier drum (18) .

19. Method according to one of the preceding claims, **characterized in that** the growth in diameter of the new wound roll (16') occurring as winding is started in the second plane (E2) is compensated for via appropriate displacement of the carrier drum (18) in the second plane (E2).

20. Method according to one of the preceding claims, **characterized in that** the carrier drum (18) and the new wound roll (16') are displaced together vertically from the second plane (E2) into the first plane (E1) as soon as, in the course of starting winding in the second plane (E2), the carrier drum (18) has reached its initial position again, which it assumes initially following the transfer from the first (E1) into the second plane (E2).

21. Winding machine (10) for the continuous winding of a material web (12), in particular a paper or board web, onto a spool (14) that can be displaced by means of a second transport device (28), forming a wound roll (16), having a carrier drum (18) which can be displaced by means of a first transport device (26) and over whose circumferential surface the material web (12) is partly led, the displaceable carrier drum (18) forming a winding nip (24) with the displaceable wound roll (16) in a first plane (E1) determined by the longitudinal axes (20, 22) of the carrier drum (18) and the wound roll (16), the line force in the winding nip (24) being set, controlled or regulated via appropriate displacement and pressing of the carrier drum (18) mounted in a pressing system (30) by means of a in the first transport device (26) ("main winding phase"), when a predefinable wound roll diameter is reached, in order to prepare for a spool change, it being possible for the relative vertical position of carrier drum (18) and wound roll (16) to be varied by means of a displacement, in particular a vertical or approximately vertical displacement, of the first transport device (26) supporting the carrier drum (18), in such a way that a new plane (E1') determined by the longitudinal axes (20, 22) of the carrier drum (18) and the wound roll (16) is produced, a new spool (14') is made ready in a holding device (32) and a new winding nip (24') is formed between the carrier drum (18) and the new spool (14') in a second plane (E2) determined by the longitudinal axes (20, 22) of the carrier drum (18) and the new spool (14'), the old winding nip (24) formed with the wound roll (16) also being maintained during the transfer of the carrier drum (18) from the first into the second plane (E2), the material web (12) being divided by means of at least one dividing device and wound with its new web start onto the new spool (14') ("winding start phase"), it being possible for the old wound roll (16) to be removed from the carrier drum (18) by means of the second transport device (29) eliminating the old winding nip (24), and removed from the second transport device (28), and after winding has been started, it being possible for the carrier drum (18) and the new wound roll (16') to be displaced, preferably vertically, into the first plane (E1), maintaining the winding nip (24') formed between them, and for the new wound roll (16') to be introduced into the second transport device, which has been guided back and made ready, the line force in the winding nip (24') formed during the displacement being set, controlled or regulated by appropriate displacement and pressing of the carrier drum (18) mounted in a pressing system (30) by means of a in the first transport device (26) ("intermediate winding phase").

22. Winding machine according to Claim 21, **characterized in that** the vertical movement or displacement of the new spool (14') is carried out at an angle with respect to the horizontal of about 60° to about 120° and preferably of about 85° to about 95°.

23. Winding machine according to Claim 21 or 22, **characterized in that** the two mutually parallel planes (E1, E2) each run at least substantially horizontally.

24. Winding machine according to Claim 21 or 22, **characterized in that** the two mutually parallel planes (E1, E2) in each case run at an angle (α) of 0° to 45°, in particular of 10° to 25°, with respect to the horizontal (H).

25. Winding machine according to one of Claims 21 to 24, **characterized in that** the second plane (E2) lies above the first plane (E1).

26. Winding machine according to one of Claims 21 to 25, **characterized in that**, together with the carrier drum (18), an associated drive, the associated pressing system (30), a spreader roll, a web dividing and transferring device and/or a holding device for the new empty spool (14') can be displaced vertically, the relevant components preferably being combined into one structural unit which can be moved vertically in a guide by at least one actuating element.

27. Winding machine according to Claim 26, **characterized in that** at least one mechanical or hydraulic actuating element is provided.

28. Winding machine according to one of Claims 21 to 27, **characterized in that** in the case of the winding nip (24) formed in the first plane (E1), the line force in the winding nip (24) can be controlled or regulated via corresponding, preferably horizontal, displacement and pressing of the carrier drum (18).

29. Winding machine according to one of Claims 21 to 28, **characterized in that**, in the case of the winding nip (24) formed in the first plane (E1), the growth in the diameter of the wound roll (16) can be compensated for via appropriate displacement of the wound roll (16), carried out in the first plane (E1).

30. Winding machine according to one of Claims 21 to 29, **characterized in that**, during the transfer of the carrier drum (18) from the first (E1) into the second plane (E2), the direction of the line force in the winding nip (24) can be varied appropriately.

31. Winding machine according to one of Claims 21 to 30, **characterized in that**, during the transfer of the carrier drum (18) from the first into the second plane, the line force in the winding nip (24) can be controlled or regulated via appropriate, preferably radial, displacement and pressing of the carrier drum (18).

32. Winding machine according to one of Claims 21 to 31, **characterized in that**, during the transfer of the carrier drum (18) from the first (E1) into the second plane (E2), the winding nip (24) is maintained via appropriate, preferably horizontal, displacement of the wound roll (16).

33. Winding machine according to one of Claims 21 to 32, **characterized in that** the carrier drum (18) displaced into the second plane (E2) is arranged obliquely above the old wound roll (16) remaining in the first plane (E1).

34. Winding machine according to one of Claims 21 to 33, **characterized in that** the new winding nip (24') between the carrier drum (18) displaced into the second plane (E2) and the new spool (14') provided in this second plane (E2) can be produced by a displacement of the carrier drum (18) carried out in the second plane (E2), it being possible for the old wound roll (16) also to be displaced appropriately in the first plane (E1) at the same time together with the carrier drum (18).

35. Winding machine according to Claim 34, **characterized in that** the carrier drum (18) and the old wound roll (16) can be displaced together until the new winding nip (24') has been closed.

36. Winding machine according to Claim 34 or 35, **characterized in that**, during the common displacement of carrier drum (18) and old wound roll (16), the line force in the old winding nip can be controlled or regulated via appropriate displacement and pressing of the old wound roll (16).

37. Winding machine according to one of Claims 21 to 36, **characterized in that** the carrier drum (18) can be displaced by a predefinable distance in one direction in the second plane (E2), and **in that** the new spool (14') can be pressed onto the carrier drum (18) in such a way that a predefinable line force is set in the new winding nip (24').

38. Winding machine according to one of Claims 21 to 37, **characterized in that**, as winding is started in the second plane (E2), the line force in the new winding nip (24') can be controlled or regulated via appropriate displacement and pressing of the carrier drum (18).

39. Winding machine according to one of Claims 21 to 38, **characterized in that** the growth in diameter of the new wound roll (16') occurring as winding is started in the second plane (E2) can be compensated for via appropriate displacement of the carrier drum (18) in the second plane (E2).

40. Winding machine according to one of Claims 21 to 39, **characterized in that** the carrier drum (18) and the new wound roll (16') can be displaced together vertically from the second plane (E2) into the first plane (E1) as soon as, in the course of starting winding in the second plane (E2), the carrier drum (18) has reached its initial position again, which it assumes initially following the transfer from the first (E1) into the second plane (E2).

## Revendications

1. Procédé d'enroulement en continu d'une bande de matériau (12), notamment une bande de papier ou de carton, sur un tambour (14) en formant une bobine (16), comprenant les étapes suivantes .
- la bande de matériau (12) est partiellement guidée sur une surface périphérique d'un tambour porteur (18) déplaçable au moyen d'un premier dispositif de transport (26), qui forme avec la bobine (16) déplaçable au moyen d'un deuxième dispositif de transport (28), dans un premier plan (E1) défini par les axes longitudinaux (20, 22) du tambour porteur (18) et de la bobine (16), une fente d'enroulement (24), la force linéaire dans la fente d'enroulement (24) étant ajustée, commandée ou régulée par le biais d'un déplacement et d'un pressage correspondants du tambour porteur (18) supporté dans un système de pressage (30) dans le premier dispositif de transport (26) (« phase d'enroulement principale ») ;
- à l'obtention d'un diamètre de bobine prédéfinissable, la position verticale relative du tambour porteur (18) et de la bobine (16) est modifiée par un déplacement, notamment un déplacement vertical ou approximativement vertical du premier dispositif de transport (26) supportant le tambour porteur (18) en vue de préparer un changement de tambour, de telle sorte qu'il se forme un nouveau plan (E1') défini par les axes longitudinaux (20, 22) du tambour porteur (18) et de la bobine (16), qu'un nouveau tambour (14') soit mis à disposition dans un dispositif de maintien (32) et qu'une nouvelle fente d'enroulement (24') soit formée entre le tambour porteur (18) et le nouveau tambour (14') dans un deuxième plan (E2) défini par les axes longitudinaux (20, 22) du tambour porteur (18) et du nouveau tambour (14'), l'ancienne fente d'enroulement (24) formée avec la bobine (16) étant également conservée pendant le transfert du tambour porteur (18) du premier au deuxième plan (E2) ;
- la bande de matériau (12) est sectionnée au moyen d'au moins un dispositif de sectionnement et est enroulée avec son nouveau début de bande sur le nouveau tambour (14') (« phase de début d'enroulement ») ;
- l'ancienne bobine (16) est enlevée du tambour porteur (18) en supprimant l'ancienne fente d'enroulement (24) au moyen du deuxième dispositif de transport (28) et est prélevée du deuxième dispositif de transport (28) ; et
- après l'achèvement du début du nouvel enroulement, le tambour porteur (18) et la nouvelle bobine (16') sont déplacés dans le premier plan (E1) de préférence verticalement en conservant la fente d'enroulement (24') formée entre eux et la nouvelle bobine (16') est introduite dans le deuxième dispositif de transport ramené en arrière et prêt à fonctionner, la force linéaire dans la fente d'enroulement formée (24') pendant le déplacement étant ajustée, commandée ou régulée par le biais d'un déplacement et d'un pressage correspondants du tambour porteur (18) monté dans le premier dispositif de transport (26) dans un système de pressage (30) (« phase d'enroulement intermédiaire »).

2. Procédé selon la revendication 1,
**caractérisé en ce que**
le mouvement ou déplacement vertical du nouveau tambour (14') s'effectue suivant un angle par rapport à l'horizontale d'environ 60° à environ 120° et de préférence d'environ 85° à environ 95°.

3. Procédé selon la revendication 1 ou 2,
**caractérisé en ce que**
les deux plans (E1, E2) parallèles l'un à l'autre s'étendent chacun au moins sensiblement horizontalement.

4. Procédé selon la revendication 1 ou 2,
**caractérisé en ce que**
les deux plans (E1, E2) parallèles l'un à l'autre s'étendent chacun suivant un angle (α) de 0° à 45°, notamment de 10° à 25° par rapport à l'horizontale (H).

5. Procédé selon l'une quelconque des revendications précédentes,
**caractérisé en ce que**
le deuxième plan (E2) se trouve au-dessus du premier plan (E1).

6. Procédé selon l'une quelconque des revendications précédentes,
**caractérisé en ce que**
conjointement au tambour porteur (18), un entraînement associé, le système de pressage associé (30), un rouleau élargisseur, un dispositif de sectionnement de la bande et un dispositif de transfert de la bande et/ou un dispositif de réception pour le nouveau tambour vide (14') sont déplacés verticalement, les composants concernés étant rassemblés de préférence pour former une unité constructive qui peut être déplacée verticalement dans une glissière par le biais d'au moins un actionneur.

7. Procédé selon la revendication 6,
**caractérisé en ce que**
l'on utilise au moins un actionneur mécanique ou hydraulique.

8. Procédé selon l'une quelconque des revendications précédentes,
**caractérisé en ce que**
lorsque la fente d'enroulement (24) est formée dans le premier plan (E1), la force linéaire dans la fente d'enroulement (24) est ajustée, commandée ou régulée par le biais d'un déplacement et d'un pressage correspondants, de préférence horizontal, du tambour porteur (18).

9. Procédé selon l'une quelconque des revendications précédentes,
**caractérisé en ce que**
lorsque la fente d'enroulement (24) est formée dans le premier plan (E1), l'augmentation du diamètre de la bobine (16) est compensée par un déplacement correspondant de la bobine (16) s'effectuant dans le premier plan (E1).

10. Procédé selon l'une quelconque des revendications précédentes,
**caractérisé en ce que**
pendant le transfert du tambour porteur (18) du premier plan (E1) au deuxième plan (E2), le sens de la force linéaire dans la fente d'enroulement (24) est modifié de manière correspondante.

11. Procédé selon l'une quelconque des revendications précédentes,
**caractérisé en ce que**
pendant le transfert du tambour porteur (18) du premier au deuxième plan, la force linéaire dans la fente d'enroulement (24) est ajustée, commandée ou régulée par le biais d'un déplacement et d'un pressage correspondants, de préférence radialement, du tambour porteur (18).

12. Procédé selon l'une quelconque des revendications précédentes,
**caractérisé en ce que**
pendant le transfert du tambour porteur (18) du premier plan (E1) au deuxième plan (E2), la fente d'enroulement (24) est maintenue par le biais d'un déplacement correspondant, de préférence horizontal, de la bobine (16).

13. Procédé selon l'une quelconque des revendications précédentes,
**caractérisé en ce que**
le tambour porteur (18) déplacé dans le deuxième plan (E2) est disposé obliquement au-dessus de l'ancienne bobine (16) restant dans le premier plan (E1).

14. Procédé selon l'une quelconque des revendications précédentes,
**caractérisé en ce que**
la nouvelle fente d'enroulement (24') entre le tambour porteur (18) déplacé dans le deuxième plan (E2) et le nouveau tambour (14') mis à disposition dans ce deuxième plan (E2), est créée par le biais d'un déplacement du tambour porteur (18) réalisé dans le deuxième plan (E2), l'ancienne bobine (16) étant déplacée de manière correspondante dans le premier plan (E1) simultanément au tambour porteur (18).

15. Procédé selon la revendication 14,
**caractérisé en ce que**
le tambour porteur (18) et l'ancienne bobine (16) sont déplacés conjointement jusqu'à ce que la nouvelle fente d'enroulement (24') soit fermée.

16. Procédé selon la revendication 14 ou 15,
**caractérisé en ce que**
pendant le déplacement commun du tambour porteur (18) et de l'ancienne bobine (16), la force linéaire dans l'ancienne fente d'enroulement (24) est ajustée, commandée ou régulée par un déplacement et un pressage correspondants de l'ancienne bobine (16).

17. Procédé selon l'une quelconque des revendications précédentes,
**caractérisé en ce que**
le tambour porteur (18) est déplacé dans le deuxième plan (E2) dans un dit premier sens sur une distance prédéfinissable et
**en ce que** le nouveau tambour (14') est pressé contre le tambour porteur (18) de telle sorte qu'il s'établisse une force linéaire prédéfinissable dans la nouvelle fente d'enroulement (24').

18. Procédé selon l'une quelconque des revendications précédentes,
**caractérisé en ce que**
lors de l'enroulement dans le deuxième plan (E2), la force linéaire dans la nouvelle fente d'enroulement (24') est ajustée, commandée ou régulée par le biais d'un déplacement et d'un pressage correspondants du tambour porteur (18).

19. Procédé selon l'une quelconque des revendications précédentes,
**caractérisé en ce que**
l'augmentation du diamètre de la nouvelle bobine (16') obtenue lors de l'enroulement dans le deuxième plan (E2) est compensée par le biais d'un déplacement correspondant du tambour porteur (18) dans le deuxième plan (E2).

20. Procédé selon l'une quelconque des revendications précédentes,
**caractérisé en ce que**
le tambour porteur (18) et la nouvelle bobine (16') sont déplacés du deuxième plan (E2) en commun verticalement dans le premier plan (E1), dès que le tambour porteur (18), au cours de l'enroulement dans le deuxième plan (E2), a à nouveau atteint sa position de départ, qu'il adopte après le transfert du premier plan (E1) dans le deuxième plan (E2).

21. Enrouleuse (10) d'enroulement en continu d'une bande de matériau (12), notamment une bande de papier ou de carton, sur un tambour (14) pouvant être déplacé au moyen d'un deuxième dispositif de transport (28) en formant une bobine (16), comprenant un tambour porteur (18) déplaçable au moyen d'un premier dispositif de transport (26), sur la surface périphérique duquel est guidée en partie la bande de matériau (12), le tambour porteur déplaçable (18) formant avec la bobine déplaçable (16) dans un premier plan (E1) défini par les axes longitudinaux (20, 22) du tambour porteur (18) et de la bobine (16) une fente d'enroulement (24), la force linéaire dans la fente d'enroulement (24) étant ajustée, commandée ou régulée par le biais d'un déplacement et d'un pressage correspondants du tambour porteur (18) monté dans le premier dispositif de transport (26) dans un système de pressage (30), (« phase d'enroulement principale »), à l'obtention d'un diamètre de bobine prédéfinissable, la position verticale relative du tambour porteur (18) et de la bobine (16) pouvant être modifiée par un déplacement, notamment un déplacement vertical ou approximativement vertical du premier dispositif de transport (26) supportant le tambour porteur (18) en vue de préparer un changement de tambour, de telle sorte qu'il se forme un nouveau plan (E1') défini par les axes longitudinaux (20, 22) du tambour porteur (18) et de la bobine (16), qu'un nouveau tambour (14') soit mis à disposition dans un dispositif de maintien (32) et qu'une nouvelle fente d'enroulement (24') soit formée entre le tambour porteur (18) et le nouveau tambour (14') dans un deuxième plan (E2) défini par les axes longitudinaux (20, 22) du tambour porteur (18) et du nouveau tambour (14'), l'ancienne fente d'enroulement (24) formée avec la bobine (16) étant également conservée pendant le transfert du tambour porteur (18) du premier au deuxième plan (E2), la bande de matériau (12) étant sectionnée au moyen d'au moins un dispositif de sectionnement et est enroulée avec son nouveau début de bande sur le nouveau tambour (14') (« phase de début d'enroulement »), l'ancienne bobine (16) pouvant être enlevée du tambour porteur (18) en supprimant l'ancienne fente d'enroulement (24) au moyen du deuxième dispositif de transport (28) et pouvant être prélevée du deuxième dispositif de transport (28) et après l'achèvement du début du nouvel enroulement, le tambour porteur (18) et la nouvelle bobine (16') pouvant être déplacés dans le premier plan (E1) de préférence verticalement en conservant la fente d'enroulement (24') formée entre eux et la nouvelle bobine (16') pouvant être introduite dans le deuxième dispositif de transport ramené en arrière et prêt à fonctionner, la force linéaire dans la fente d'enroulement formée (24') pendant le déplacement étant ajustée, commandée ou régulée par le biais d'un déplacement et d'un pressage correspondants du tambour porteur (18) monté dans le premier dispositif de transport (26) dans un système de pressage (30) (« phase d'enroulement intermédiaire »).

22. Enrouleuse selon la revendication 21,
**caractérisée en ce que**
le mouvement ou déplacement vertical du nouveau tambour (14') s'effectue suivant un angle par rapport à l'horizontale d'environ 60° à environ 120° et de préférence d'environ 85° à environ 95°.

23. Enrouleuse selon la revendication 21 ou 22,
**caractérisée en ce que**
les deux plans (E1, E2) parallèles l'un à l'autre s'étendent chacun au moins sensiblement horizontalement.

24. Enrouleuse selon la revendication 21 ou 22,
**caractérisée en ce que**
les deux plans (E1, E2) parallèles l'un à l'autre s'étendent chacun suivant un angle (α) de 0° à 45°, notamment de 10° à 25° par rapport à l'horizontale (H).

25. Enrouleuse selon l'une quelconque des revendications 21 à 24,
**caractérisée en ce que**
le deuxième plan (E2) se trouve au-dessus du premier plan (E1).

26. Enrouleuse selon l'une quelconque des revendications 21 à 25,
**caractérisée en ce que**
conjointement au tambour porteur (18), un entraînement associé, le système de pressage associé (30), un rouleau élargisseur, un dispositif de sectionnement de la bande et un dispositif de transfert de la bande et/ou un dispositif de réception pour le nouveau tambour vide (14') peuvent être déplacés verticalement, les composants concernés étant rassemblés de préférence pour former une unité constructive qui peut être déplacée verticalement dans une glissière par le biais d'au moins un actionneur.

27. Enrouleuse selon la revendication 26,
**caractérisée en ce que**
l'on prévoit au moins un actionneur mécanique ou hydraulique.

28. Enrouleuse selon l'une quelconque des revendications 21 à 27,
**caractérisée en ce que**
lorsque la fente d'enroulement (24) est formée dans le premier plan (E1), la force linéaire dans la fente d'enroulement (24) peut être ajustée, commandée ou régulée par le biais d'un déplacement et d'un pressage correspondants, de préférence horizontal, du tambour porteur (18).

29. Enrouleuse selon l'une quelconque des revendications 21 à 28,
**caractérisée en ce que**
lorsque la fente d'enroulement (24) est formée dans le premier plan (E1), l'augmentation du diamètre de la bobine (16) peut être compensée par un déplacement correspondant de la bobine (16) s'effectuant dans le premier plan (E1).

30. Enrouleuse selon l'une quelconque des revendications 21 à 29,
**caractérisée en ce que**
pendant le transfert du tambour porteur (18) du premier plan (E1) au deuxième plan (E2), le sens de la force linéaire dans la fente d'enroulement (24) peut être modifié de manière correspondante.

31. Enrouleuse selon l'une quelconque des revendications 21 à 30,
**caractérisée en ce que**
pendant le transfert du tambour porteur (18) du premier au deuxième plan, la force linéaire dans la fente d'enroulement (24) peut être ajustée, commandée ou régulée par le biais d'un déplacement et d'un pressage correspondants, de préférence radialement, du tambour porteur (18).

32. Enrouleuse selon l'une quelconque des revendications 21 à 31,
**caractérisée en ce que**
pendant le transfert du tambour porteur (18) du premier plan (E1) au deuxième plan (E2), la fente d'enroulement (24) est maintenue par le biais d'un déplacement correspondant, de préférence horizontal, de la bobine (16).

33. Enrouleuse selon l'une quelconque des revendications 21 à 32,
**caractérisée en ce que**
le tambour porteur (18) déplacé dans le deuxième plan (E2) est disposé obliquement au-dessus de l'ancienne bobine (16) restant dans le premier plan (E1).

34. Enrouleuse selon l'une quelconque des revendications 21 à 33,
**caractérisée en ce que**
la nouvelle fente d'enroulement (24') entre le tambour porteur (18) déplacé dans le deuxième plan (E2) et le nouveau tambour (14') mis à disposition dans ce deuxième plan (E2), peut être créée par le biais d'un déplacement du tambour porteur (18) réalisé dans le deuxième plan (E2), l'ancienne bobine (16) pouvant être déplacée de manière correspondante dans le premier plan (E1) simultanément au tambour porteur (18).

35. Enrouleuse selon la revendication 34,
**caractérisée en ce que**
le tambour porteur (18) et l'ancienne bobine (16) peuvent être déplacés conjointement jusqu'à ce que la nouvelle fente d'enroulement (24') soit fermée.

36. Enrouleuse selon la revendication 34 ou 35,
**caractérisée en ce que**
pendant le déplacement commun du tambour porteur (18) et de l'ancienne bobine (16), la force linéaire dans l'ancienne fente d'enroulement peut être commandée ou régulée par un déplacement et un pressage correspondants de l'ancienne bobine (16).

37. Enrouleuse selon l'une quelconque des revendications 21 à 36,
**caractérisée en ce que**
le tambour porteur (18) peut être déplacé dans le deuxième plan (E2) dans un dit premier sens sur une distance prédéfinissable et le nouveau tambour (14') peut être pressé contre le tambour porteur (18) de telle sorte qu'il s'établisse une force linéaire prédéfinissable dans la nouvelle fente d'enroulement (24').

38. Enrouleuse selon l'une quelconque des revendications 21 à 37,
**caractérisée en ce que**
lors de l'enroulement dans le deuxième plan (E2), la force linéaire dans la nouvelle fente d'enroulement (24') peut être ajustée, commandée ou régulée par le biais d'un déplacement et d'un pressage correspondants du tambour porteur (18).

39. Enrouleuse selon l'une quelconque des revendications 21 à 38,
**caractérisée en ce que**
l'augmentation du diamètre de la nouvelle bobine (16') obtenue lors de l'enroulement dans le deuxième plan (E2) peut être compensée par le biais d'un déplacement correspondant du tambour porteur (18) dans le deuxième plan (E2).

40. Enrouleuse selon l'une quelconque des revendications 21 à 39,
**caractérisée en ce que**
le tambour porteur (18) et la nouvelle bobine (16') peuvent être déplacés du deuxième plan (E2) en commun verticalement dans le premier plan (E1), dès que le tambour porteur (18), au cours de l'enroulement dans le deuxième plan (E2), a à nouveau atteint sa position de départ, qu'il adopte après le transfert du premier (E1) dans le deuxième plan (E2).
